# EUROPÄISCHE PATENTSCHRIFT

(11) **EP 0 776 390 B1**
(45) Veröffentlichungstag und Bekanntmachung des Hinweises auf die Patenterteilung: **29.12.1999**
(21) Anmeldenummer: 95924151.4
(22) Anmeldetag: 20.07.1995
(51) Int. Cl.: D03D 47/27, D03D 47/12

(54) **GREIFERWEBMASCHINE**
GRIPPER WEAVING MACHINE
METIER A TISSER A PINCE

(30) Priorität: 16.08.1994 DE 9413172 U
(43) Veröffentlichungstag der Anmeldung: 04.06.1997
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9500167
(87) Internationale Veröffentlichungsnummer: WO9605344

(56) Entgegenhaltungen:
- EP-A- 0 137 376
- EP-A- 0 352 223
- EP-A- 0 406 926
- EP-A- 0 552 495
- CH-A- 682 572

## Beschreibung

### Technisches Gebiet

Die Erfindung betrifft eine Greiferwebmaschine gemäss Oberbegriff des Anspruches 1.

### Stand der Technik

Greiferwebmaschinen der eingangs genannten Art sind beispielsweise aus der EP-OS 0 137 376 bekannt, die als nächstliegender Stand der Technik angesehen wird. Obwohl die oberen Führungsflächen der Ausnehmungen der dem Webblatt benachbarten Führungsstifte sich gemäss dem Ausführungsbeispiel der Figur 2 der genannten Druckschrift unter einem Winkel gegen das Entragband öffnen, ist dieser zu klein, um beim Austreten der Führungsstifte aus dem Webfach ein Verhaken der webblattseitigen Führungsstifte mit den Kettfäden zu verhindern und es kann zu Kettfadenbrüchen und Fehlfunktionen kommen. Die geneigte Führungsfläche dient ausschliesslich der verbesserten Führung des Eintragbandes. Ferner können Kettfäden, die auf dem Eintragband aufliegen und/oder fehlerhaft gelegte Grundkettfäden bei der Bewegung des Eintragbandes zwischen dem Eintragband und der Führungsausnehmung eines Führungsstiftes eingeklemmt werden, was wiederum zu Fehlfunktionen und/oder Kettfadenbrüchen führen kann. Ein solches Einklemmen wird insbesondere durch Gleitverschleissmarken, z.B. Rattermarken, begünstigt, die sich an den in den Führungsstiften geführten Rändern des Eintragbandes ausbilden können und die aufliegenden Fäden mitreissen können.

Ferner sind aus der CH-PS 682 572 Greiferwebmaschinen bekannt, bei denen das Eintragband und der Greifer auf den Kettfäden aufliegt und dort zwischen Führungsstifte geführt wird. Zur Verhinderung des Einklemmens eines Kettfadens zwischen dem Führungskopf und dem Eintragband ist der Querschnitt des Eintragbandes im Führungsbereich derart reduziert, dass die untere Führungsfläche des Führungskopfes tiefer liegt als die Oberseite des Eintragbandes. Sofern die Führungsköpfe eine geneigte Führungsfläche haben, dient diese ausschliesslich dem genannten Zweck, das heisst, die Führungsfläche tiefer zu setzen, jedoch nicht um ein Verhaken des Führungskopfes mit einem Kettfaden zu verhindern, wenn der Führungskopf aus dem Webfach austritt, hierfür sind keine Mittel vorhanden oder vorgesehen. Nachteilig ist es, dass durch das Aufliegen des Eintragbandes bzw. des Greifers auf den Kettfäden die Bewegung gehemmt und die Kettfäden einer starken Beanspruchung unterzogen werden, so dass nur Kettfäden bestimmter Qualität verarbeitet werden können.

### Darstellung der Erfindung

Aufgabe der Erfindung ist es, eine Greiferwebmaschine der eingangs genannten Art zu verbessern.

Die gestellte Aufgabe wird erfindungsgemäss durch die kennzeichnenden Merkmale des Anspruches 1 gelöst.

Dadurch, dass der Winkel α an der oberen Führungsfläche der dem Webblatt benachbarten Führungsstifte so bemessen ist, dass die obere Führungsfläche der Führungsausnehmung beim Austritt aus dem Unterfach und Kreuzen der Kettfäden mit diesen einen Winkel β ≧ 5° bildet, wird verhindert, dass beim Austreten aus dem Webfach und beim Kreuzen der Führungsstifte mit den Kettfäden insbesondere jenen des Unterfaches ein Verhaken der Führungsstifte auftritt, wodurch Fehlfunktionen und/oder Kettfadenbrüche verhindert werden. Ausserdem erschwert diese Ausbildung das Einklemmen von gegebenenfalls auf dem Eintragband aufliegenden Kettfäden in den Schlitz zwischen den Führungsausnehmungen und dem Eintragband. An der Unterseite des Eintragbandes verhindert ein Aufbau auf dem Eintragband zwischen dessen führenden Rändern ein Mitreissen und Einklemmen von Fäden in dem Schlitz zwischen den Führungsausnehmungen und dem Eintragband. Die Betriebssicherheit der Greiferwebmaschine ist somit wesentlich verbessert.

Dadurch, dass der Greifer und das Eintragband ohne Berührung bzw. ohne Auflage auf den Kettfäden geführt ist, entsteht einerseits keine Reibung an den Kettfäden und andererseits wird die Gefahr des Einklemmens von Kettfäden in den Schlitz zwischen den Führungsausnehmungen und dem Eintragband verhindert. Es können somit auch schwächste und billigste Garne verarbeitet werden. Diese Ausbildung ermöglicht weiter einen sauberen, vibrations- und lärmarmen Lauf des Greifers und des Eintragbandes durch das Webfach. Dadurch wird die Führung des Greifers und des Eintragbandes auch unempfindlich gegen Verschmutzungen, die beispielsweise durch Schlichte- oder Staubablagerungen entstehen können.

Mit der erfindungsgemässen Lösung werden Fehlfunktionen und Verschleiss am Eingtragband und/oder Beschädigungen der Kettfäden sowie der Lärmpegel wesentlich reduziert und die Lebensdauer der Greiferwebmaschine und deren Nutzeffekt werden wesentlich erhöht. Diese Ausbildung der Greiferwebmaschine erbringt den weiteren bedeutenden Vorteil, dass diese mit höheren Drehzahlen beispielsweise bis zu 1'500 Umdrehungen/Min. betrieben werden kann.

Ausgestaltungen der Greiferwebmaschine sind in den Ansprüchen 2 bis 8 beschrieben.

Die obere Führungsfläche und die untere Führungsfläche der Führungsausnehmungen können im Querschnitt eine kantige Verbindung aufweisen. Besonders vorteilhaft ist jedoch eine Ausgestaltung nach Anspruch 2, wobei die kreisbogenförmige Verbindungsfläche die Gleitwirkung erhöht und Spannungen vermindert.

Der Winkel α, den die obere Führungsfläche zur Ebene des Eintragbandes bildet, beträgt vorteilhafterweise gemäss Anspruch 3 α = 20° bis 70°.

Für die dem Webblatt abgewandten Führungsstifte ist eine Ausbildung der Führungsausnehmungen gemäss Anspruch 4 und in der Weiterbildung nach Anspruch 5 von Vorteil, obwohl auch eine Ausbildung analog den Führungsausnehmungen der dem Webblatt zugewandten Führungsstiften möglich ist.

Es ist grundsätzlich nicht notwendig, dass das Profil der Führungsausnehmung mit dem Profil des führenden Randes am Eintragband übereinstimmt. Besonders vorteilhafte Betriebsbedingungen erhält man jedoch bei einer Ausbildung nach Anspruch 6.

Das Eintragband kann an der Oberseite zwischen den führenden Rändern eine ebene gerade Oberfläche aufweisen. Besonders vorteilhaft ist jedoch eine Ausgestaltung der Greiferwebmaschine nach Anspruch 7, d.h. wenn das Eintragband auch auf der oberen Seite zwischen den Rändern einen Aufbau aufweist. Dadurch liegen etwaige am Eintragband aufliegende Fäden ausserhalb der Schlitze, der zwischen den Führungsausnehmungen und den führenden Rändern des Eintragbandes gegeben ist und es wird verhindert, dass Fäden, die aus irgendeinem Grund, beispielsweise bei einem fehlerhaften Wechsel der Kettfäden oder zu früh eingestelltem Fachwechsel, auf dem Eintragband aufliegen, in den Schlitz zwischen den Führungsausnehmungen und dem führenden Rand des Eintragbandes gelangen können. Damit ergibt sich eine optimale Fadenführung an der Führung des Greifers und des Eintragbandes und es spielt der Zeitpunkt der Fachkreuzung in Bezug auf die Greiferführung keine Rolle. Diese Ausgestaltung verstärkt die bereits oben diskutierten Vorteile der neuerungsgemässen Lösung.

### Kurze Beschreibung der Zeichnungen

Die Erfindung wird nachfolgend anhand von Ausführungsbeispielen näher beschrieben, dabei zeigen:
- Figur 1: eine bekannte Ausführungsform der Führung eines Greifers und eines Eintragbandes an einer Weblade in teilweise geschnittener Seitenansicht;
- Figur 2: die gleiche Greiferwebmaschine wie in Figur 1 jedoch mit einer neuerungsgemässen Führungsvorrichtung;
- Figur 3: die Greiferwebmaschine der Figur 2 mit verschiedenen Fadenführungen;
- Figur 4: die Greiferwebmaschine der Figur 3 im Schnitt IV-IV der Figur 3;
- Figur 5: die Führung eines Eintragbandes an den Führungsstiften, im Querschnitt zur Längsrichtung des Eintragbandes und in grösserem Massstab;
- Figuren 6 bis 8: verschiedene Ausgestaltungen der Führungsausnehmungen; und
- Figur 9: eine weitere Ausbildung des Eintragbandes in der Ansicht analog der Figur 5.

### Wege zur Ausführung der Erfindung

Die Figur 1 zeigt eine beispielsweise aus der EP-OS 0 137 376 bekannte Greiferwebmaschine, bei der Kettfäden 2 mittels Fadenösen 4 an Litzen 6 geführt und zu einem Webfach 8 geöffnet sind. Die Kettfäden laufen an einer Webkante 10 zusammen, an der ein nicht näher dargestellter Schussfaden mittels eines Webblattes 12 angeschlagen wird. Letzteres ist an einer Weblade 14 befestigt, die eine Führungsvorrichtung 16 für ein Eintragband 18 und einen daran befestigten Greifer 20 trägt. Die Führungsvorrichtung 16 enthält eine erste Reihe aus Führungsstiften 22, die dem Webblatt 12 zugewandt sind und Führungsausnehmungen 24 aufweisen. Eine zweite Reihe von Führungsstiften 26 sind auf der dem Webblatt 12 abgewandten Seite angeordnet und enthalten Führungsausnehmungen 28 für das Eintragband. Sowohl die Führungsausnehmungen 24 der ersten Reihe der Führungsstifte 22 als auch die Führungsausnehmungen 28 der Führungsstifte 26 weisen parallele obere und untere Führungsflächen 30,32 auf, die durch quer verlaufende Verbindungsflächen 34 miteinander verbunden sind. Wie aus Figur 1 hervorgeht, können sich einerseits auf dem Eintragband 18 aufliegende Kettfäden 2 in den Schlitz zwischen dem Eintragband 18 und den Führungsausnehmungen 24,28 einklemmen. Andererseits kann sich die obere Führungsfläche 30 der Führungsausnehmungen 24 der ersten Reihe der Führungsstifte 22 mit einem Kettfaden 2 verhaken, wenn die Führungsstifte aus dem Webfach ausgeschwenkt werden bzw. ein Kettfaden kreuzen, wie durch den Pfeil 31 in Figur 1 verdeutlicht ist.

Die Figur 2 zeigt eine erfindungsgemässe Greiferwebmaschine, die ein beispielsweise in Figur 5 näher dargestelltes Eintragband 18a sowie erste Führungsstifte 22a und zweite Führungsstifte 26a aufweist, wobei die Führungsausnehmungen 28a der zweiten Reihe der Führungsstifte 26a obere Führungsflächen 30a und untere Führungsflächen 32a aufweisen, die parallel zueinander und parallel zur Eintragband-Ebene 36 liegen und über eine senkrechte Verbindungsfläche 34a im Grunde der Ausnehmung miteinander verbunden sind. Die erste Reihe der Führungsstifte 22a weisen hingegen Führungsausnehmungen 24a auf, die eine untere Führungsfläche 38 besitzen, die parallel zur Eintragband-Ebene 36 liegt. Die obere Führungsfläche 40 ist hingegen unter einem Winkel a zur Eintragband-Ebene 36 geneigt und öffnet sich gegen das Eintragband 18a, wobei die untere Führungsfläche 38 und die obere Führungsfläche 40 über eine Verbindungsfläche 42 miteinander verbunden sind, die im Beispiel der Figur 5 im Querschnitt einen kleinen Kreisbogen bildet. Die führenden Ränder 44,45 des Eintragbandes sind den Führungsausnehmungen 24a,28a angepasst, d.h. im vorliegenden Beispiel kongruent mit diesen ausgebildet. Das Eintragband 18a ist mit einem oberen Aufbau 46 und einem unteren Aufbau 48 versehen, die eine solche Höhe haben, dass ein auf dem Eintragband 18a aufliegender Kettfaden nicht in den Schlitz zwischen den Führungsausnehmungen 24a,28a und den Rändern 44,45 des Eintragbandes 18a gelangen kann. Im Beispiel der Figur 5 besteht das Eintragband aus einem entsprechend profilierten Vollmaterial. Die Höhe des oberen Aufbaus 46 kann beispielsweise 0,5 mm betragen.

Der Winkel α, unter dem die obere Führungsfläche 40 gegen die untere Führungsfläche 38 geneigt ist, kann beispielsweise 20° bis 70° betragen. Vorteilhafterweise ist der Winkel α so gewählt, dass beim Austritt bzw. beim Kreuzen des Führungsstiftes mit den Kettfäden 2a des Unterfaches die obere Führungsfläche 40 mit dem Kettfaden 2a einen Winkel β ≧ 5° bildet. Dadurch wird verunmöglicht, dass Kettfäden an der Führungsausnehmung 24a der Führungsstifte 22a hängen bleiben können, wie aus Figur 2 hervorgeht.

Die vorteilhafte Wirkung der erfindungsgemässen Greiferwebmaschine wird anhand der Figuren 3 und 4 weitere verdeutlicht. So wird z.B. sichergestellt, dass Kantfäden 2b,2c, die wechselweise auf dem Eintragband 18a aufliegen, aufgrund der Aufbauten 46,48 nicht in den Schlitz zwischen den Führungsausnehmungen 24a,28a der Führungsstifte 22a,26a gelangen können. Das gleiche gilt auch für einen fehlerhaft gelegten Grundkettfaden 2d, der in Figur 3 beispielsweise auf dem oberen Aufbau 46 des Eintragbandes 18a aufliegt.

Die Figuren 6 bis 8 zeigen verschiedene Ausführungsformen der Führungsausnehmungen 24b,24c,24d, bei denen die untere Führungsflächen 38a,38b,38c und die obere Führungsfläche 40a,40b,40c über unterschiedlich ausgebildete Verbindungsflächen 42a,42b,42c miteinander verbunden sind. So ist die Verbindungsfläche 42a der Figur 6 mit einem so kleinen Radius versehen, dass die obere Führungsfläche 40a und die untere Führungsfläche 38a praktisch kantig aneinander stossen. Bei der Ausbildung nach Figur 7 ist hingegen die Verbindungsfläche 42b mit einem grossen Radius r versehen, so dass die obere Führungsfläche 40b und die untere Führungsfläche 38b nur noch relativ kurz sind. Bei der Ausführungsform nach Figur 8 liegt die Ausgestaltung der Verbindungsfläche 42c etwa im Bereich zwischen den Ausführungsformen der Figuren 6 und 7.

Die Figur 9 zeigt ein weiteres Ausführungsbeispiel eines Eintragbandes 18b, bei dem ein oberer Aufbau 46a und ein unterer Aufbau 48a nicht an einem Grundband 50 angeformt sind, sondern als separate Materialstreifen mit dem Grundband 50 verbunden, beispielsweise verklebt oder verschweisst sind.

### BEZUGSZEICHENLISTE

- 2: Kettfaden
- 2a: Kettfaden
- 2b: Kettfaden
- 2c: Kettfaden
- 2d: Kettfaden
- 4: Fadenöse
- 6: Litze
- 8: Webfach
- 10: Webkante
- 12: Webblatt
- 14: Weblade
- 16: Führungsvorrichtung
- 18: Eintragband
- 18a: Eintragband
- 18b: Eintragband
- 20: Greifer
- 22: Führungsstift
- 22a: Führungsstift
- 24: Führungsausnehmung
- 24a: Führungsausnehmung
- 24b: Führungsausnehmung
- 24c: Führungsausnehmung
- 24d: Führungsausnehmung
- 26: Führungsstift
- 26a: Führungsstift
- 28: Führungsausnehmung
- 28a: Führungsausnehmung
- 30: obere Führungsfläche
- 30a: obere Führungsfläche
- 31: Pfeil
- 32: untere Führungsfläche
- 32a: untere Führungsfläche
- 34: Verbindungsfläche
- 34a: Verbindungsfläche
- 36: Eintragband-Ebene
- 38: untere Führungsfläche
- 38a: untere Führungsfläche
- 38b: untere Führungsfläche
- 38c: untere Führungsfläche
- 40: obere Führungsfläche
- 40a: obere Führungsfläche
- 40b: obere Führungsfläche
- 40c: obere Führungsfläche
- 42: Verbindungsfläche
- 42a: Verbindungsfläche
- 42b: Verbindungsfläche
- 42c: Verbindungsfläche
- 44: Rand
- 45: Rand
- 46: oberer Aufbau
- 46a: oberer Aufbau
- 48: unterer Aufbau
- 48a: unterer Aufbau
- 50: Grundband

## Patentansprüche

1. Greiferwebmaschine mit mindestens einem an einem Eintragband (18,18a,18b) angeordneten, in einem Webfach (8) hin- und hergehend geführten Greifer (20), wobei das Eintragband im Webfach (8) beidseits an Führungsstiften (22,22a, 26,26a) in Führungsausnehmungen (24,24a,24b,24c,24d,28, 28a) mit Abstand von den Kettfäden (2,2a) geführt ist, wobei die Führungsausnehmungen (24a,24b,24c,24d) der dem Webblatt (12) benachbarten Führungsstifte (22a) jeweils eine untere Führungsfläche (38,38a,38b,38c), sowie eine sich unter einem Winkel (α) zur Ebene (36) des Eintragbandes (18a,18b) gegen das Eintragband (18a, 18b) öffnende obere Führungsfläche (40,40a,40b,40c) aufweisen, wobei der in die Führungsausnehmungen (24a,24b,24c,24d) eingreifende Rand (44) des Eintragbandes (18a,18b) einen angepassten Querschnitt aufweist, dadurch gekennzeichnet, dass der Winkel (α) der oberen Führungsfläche (40,40a,40b,40c) der dem Webblatt (12) benachbarten Führungsstifte (22a) so bemessen ist, dass diese obere Führungsfläche beim Austritt aus dem Unterfach und Kreuzen der Kettfäden (2a) mit diesen einen Winkel β ≥ 5° bildet, dass die untere Führungsfläche (38, 38a, 38b, 38c) parallel zur Ebene (36) des Eintragbandes (18a, 18b) ausläuft und dass das Eintragband (18a,18b) auf der Unterseite zwischen den Rändern (44,45) einen Aufbau (48,48a) aufweist.

2. Greiferwebmaschine nach Anspruch 1, dadurch gekennzeichnet, dass die obere Führungsfläche (40,40a,40b,40c) und die untere Führungsfläche (38,38a,38b,38c) durch eine im Querschnitt kreisbogenförmige Verbindungsfläche (42,42a, 42b,42c) miteinander verbunden sind.

3. Greiferwebmaschine nach Anspruch 1 oder 2, dadurch gekennzeichnet, dass der Winkel α = 20° bis 70° beträgt.

4. Greiferwebmaschine nach einem der Ansprüche 1 bis 3, dadurch gekennzeichnet, dass die Führungsausnehmungen (28a) der dem Webblatt (12) abgewandten Führungsstifte (26a) zueinander und zur Eintragband-Ebene (36) parallele obere und unter Führungsflächen (30a,32a) aufweisen und der Rand (45) des Eintragbandes (18a,18b) einen angepassten Querschnitt aufweist.

5. Greiferwebmaschine nach Anspruch 4, dadurch gekennzeichnet, dass die obere und die untere Führungsfläche (30a,32a) mittels einer dazu senkrechten Verbindungsfläche (34a) miteinander verbunden sind.

6. Greiferwebmaschine nach einem der Ansprüche 1 bis 5, dadurch gekennzeichnet, dass die Führungsausnehmungen (24a,24b,24c,24d,28a) der Führungsstifte (22a,26a) und die führenden Ränder (44,45) des Eintragbandes (18a,18b) kongruent ausgebildet sind.

7. Greiferwebmaschine nach einem der Ansprüche 1 bis 6, dadurch gekennzeichnet, dass das Eintragband (18a,18b) zwischen den Rändern (44,45) auf der oberen Seite einen Aufbau (46,46a) aufweist.

8. Greiferwebmaschine nach Anspruch 7, dadurch gekennzeichnet, dass der Aufbau (46,46a,48,48a) jeweils eine Dicke von mindestens 0,5 mm aufweist.

## Claims

1. Gripper weaving machine have at least one gripper (20) which is arranged on a weft insertion tape (18, 18a, 18b) and guided back and forth in a weaving shed (8), in which machine the weft insertion tape is guided in the weaving shed (8) at both sides, spaced apart from the warp threads (2, 2a), by guide pins (22, 22a, 26, 26a) in guide recesses (24, 24a, 24b, 24c, 24d, 28, 28a), the guide recesses (24a, 24b, 24c, 24d) of the guide pins (22a) adjacent to the weaving reed (12) each having a lower guide face (38, 38a, 38b, 38c), and also an upper guide face (40, 40a, 40b, 40c) that opens towards the weft insertion tape (18a, 18b) at an angle (α) to the plane (36) of the weft insertion tape (18a, 18b), the edge portion (44) of the weft insertion tape (18a, 18b), which engages in the guide recesses (24a, 24b, 24c, 24d), having a matching cross-section, characterized in that the magnitude of the angle (α) of the upper guide face (40, 40a, 40b, 40c) of the guide pins (22a) adjacent to the weaving reed (12) is such that, as the guide pins leave the lower shed and cross the warp threads (2a), the upper guide face forms an angle β ≥ 5° with those threads; the lower guide face (38, 38a, 38b, 38c) extends parallel to the plane (36) of the weft insertion tape (18a, 18b); and the weft insertion tape (18a, 18b) has a proud portion (48, 48a) on the lower side between the edge portions (44, 45).

2. Gripper weaving machine according to claim 1, characterized in that the upper guide face (40, 40a, 40b, 40c) and the lower guide face (38, 38a, 38b, 38c) are connected to one another by a connecting face (42, 42a, 42b, 42c) the cross-section of which is in the shape of an arc of a circle.

3. Gripper weaving machine according to claim 1 or 2, characterized in that the angle α = 20° to 70°.

4. Gripper weaving machine according to any one of claims 1 to 3, characterized in that the guide recesses (28a) of the guide pins (26a) remote from the weaving reed (12) have upper and lower guide faces (30a, 32a) that are parallel to one another and to the plane (36) of the weft insertion tape, and the edge portion (45) of the weft insertion tape (18a, 18b) has a matching cross-section.

5. Gripper weaving machine according to claim 4, characterized in that the upper and the lower guide faces (30a, 32a) are connected to one another by means of a connecting face (34a) perpendicular thereto.

6. Gripper weaving machine according to any one of claims 1 to 5, characterized in that the guide recesses (24a, 24b, 24c, 24d, 28a) of the guide pins (22a, 26a) and the guiding edge portions (44, 45) of the weft insertion tape (18a, 18b) have congruent configurations.

7. Gripper weaving machine according to any one of claims 1 to 6, characterized in that the weft insertion tape (18a, 18b) has a proud portion (46, 46a) on the upper side between its edge portions (44, 45).

8. Gripper weaving machine according to claim 7, characterized in that the thickness of each of the proud portions (46, 46a, 48, 48a) is at least 0.5 mm.

## Revendications

1. Métier à tisser à pince comportant au moins une pince (20) montée sur un ruban d'insertion (18, 18a, 18b) et guidée selon un mouvement va-et-vient dans une foule (8), le ruban d'insertion étant guidé dans la foule (8) de chaque côté sur des broches de guidage (22, 22a, 26, 26a) dans des cavités de guidage (24, 24a, 24b, 24c, 24d, 28, 28a) à distance des fils de chaîne (2, 2a), les cavités de guidage (24a, 24b, 24c, 24d) de la broche de guidage (22a) voisine du peigne (12) ayant chaque fois une surface de guidage inférieure (38, 38a, 38b, 38c) et une surface de guidage supérieure (40, 40a, 40b, 40c) faisant un angle (α) par rapport au plan (36) du ruban d'insertion (18a, 18b) en s'ouvrant par rapport à ce ruban d'insertion, le bord (44) du ruban d'insertion (18a, 18b) qui pénètre dans les cavités de guidage (24a, 24b, 24c, 24d) a une section adaptée ,
caractérisé en ce que
- l'angle (α) de la surface de guidage supérieure (40, 40a, 40b, 40c) des broches de guidage (22a) voisines du peigne (12) est dimensionné pour que cette surface de guidage supérieure forme à la sortie de la foule inférieure et au croisement des fils de chaîne (2a), avec ceux-ci un angle β ≥ 5°,
- la surface de guidage inférieure (38, 38b, 38c) est parallèle au plan (36) du ruban d'insertion (18a, 18b), et
- le ruban d'insertion (18a, 18b) présente une structure (48, 48a) sur le côté inférieur entre les bords (44, 45).

2. Métier à tisser à pince selon la revendication 1,
caractérisé en ce que
la surface de guidage supérieure (40, 40a, 40b, 40c) et la surface de guidage inférieure (38, 38a, 38b, 38c) sont reliées l'une à l'autre par une surface de liaison (42, 42a, 42b, 42c) à section en forme d'arc de cercle.

3. Métier à tisser à pince selon la revendication 1 ou 2,
caractérisé en ce que
l'angle (α) est compris entre 20° et 70°.

4. Métier à tisser à pince selon l'une des revendications 1 à 3,
caractérisé en ce que
les cavités de guidage (28) des broches de guidage (26a) non tournées vers le peigne (12) ont entre elles et par rapport au plan du ruban d'insertion (36), des surfaces de guidage supérieure et inférieure (30a, 32a) parallèles et le bord (45) du ruban d'insertion (18a, 18b) présente une section adaptée.

5. Métier à tisser à pince selon la revendication 4,
caractérisé en ce que
la surface de guidage supérieure et inférieure (30a, 32a) est reliée par une surface de liaison (34a) perpendiculaire à celle-ci.

6. Métier à tisser à pince selon l'une des revendications 1 à 5,
caractérisé en ce que
les cavités de guidage (24a, 24b, 24c, 24d, 28a) des broches de guidage (22a, 26a) et des bords de guidage (44, 45) du ruban d'insertion (18a, 18b) ont des formes congruentes.

7. Métier à tisser à pince selon l'une des revendications 1 à 6,
caractérisé en ce que
le ruban d'insertion (18a, 18b) comporte une structure (46, 46a) entre les bords (44, 45) sur le côté supérieur.

8. Métier à tisser à pince selon la revendication 7,
caractérisé en ce que
la structure (46, 46a, 48, 48a) a chaque fois une épaisseur d'au moins 0,5 mm.
